# EUROPÄISCHE PATENTSCHRIFT

(11) **EP 0 410 202 B1**
(45) Veröffentlichungstag und Bekanntmachung des Hinweises auf die Patenterteilung: **30.09.1992**
(21) Anmeldenummer: 90113163.1
(22) Anmeldetag: 10.07.1990
(51) Int. Cl.: C10L 3/00

(54) **Additiv für Flüssiggas-Treibstoffe**
Additive for liquifiedgas-fuel
Additif pour combustibles à base de gaz liquéfié

(30) Priorität: 25.07.1989 DE 3924596
(43) Veröffentlichungstag der Anmeldung: 30.01.1991
(73) Patentinhaber: Sprügel, Friedrich, D-81825 München (DE); Angerer, Werner, D-82054 Sauerlach (DE)
(72) Erfinder: Sprügel, Friedrich, D-81825 München (DE); Angerer, Werner, D-82054 Sauerlach (DE)
(74) Vertreter: TER MEER STEINMEISTER & PARTNER GbR

(56) Entgegenhaltungen:
- EP-A- 0 294 045
- FR-A- 1 111 136
- US-A- 2 582 138
- US-A- 2 641 539
- US-A- 3 860 430
- CHEMICAL ABSTRACTS, Band 99, Nr. 26, Dezember 1983, Columbus, OH (US); Seite 297, Nr. 217217e*

## Beschreibung

Gegenstand der Erfindung ist ein Additiv f}r Fl}ssiggas-Treibstoffe f}r den Korrosionsschutz, den Alterungsschutz, die Verhinderung der Abscheidung von Ablagerungen auf Motorteilen und die Reinhaltung des Abgases von mit dem Fl}ssiggas betriebenen Verbrennungsmotoren, namentlich Gasmotoren.

Angesichts schwindender Ressourcen und eines gesteigerten Umweltbewußtseins besteht ein starkes Bed}rfnis daf}r, als Treibstoffe f}r Verbrennungsmotoren, nicht nur fl}ssige Mineralωlbestandteile, wie das }blicherweise eingesetzte Benzin zu verwenden, sondern auf die in großem Umfang vorhandenen Erdgasbest{nde zur}ckzugreifen, namentlich in Form von verfl}ssigtem Erdgas, nachfolgend als Fl}ssiggas bezeichnet. Die }blicherweise verf}gbaren Fl}ssiggase enthalten Mischungen aus C⁷- und/oder C⁸-Alkanen, wie Propan, Butan oder Isobutan, welche Produkte in \lraffinerien als Nebenprodukt bei der Destillation und beim Cracken von Erdωl, sowie bei der Aufarbeitung von Erdgas anfallen. Die Bestandteile Propan, Butan und Isobutan kωnnen in beliebigen Mengenverh{ltnissen in dem Fl}ssiggas enthalten sein und ergeben aufgrund der Tatsache, daß sie kaum oder keine schwefelhaltigen oder stickstoffhaltigen Bestandteile enthalten, als Verbrennungsprodukte lediglich Wasser und Kohlendioxid.

Bei der Lagerung von Treibstoffen, wie Benzin, Dieselωl und auch Fl}ssiggas sowohl in den Vorratsbeh{ltern der Raffinerien, der Tankstellen als auch der damit betriebenen Kraftfahrzeuge kωnnen Polymerisations- und Oxidationsreaktionen auftreten, bei denen harzartige oder gummiartige Ausscheidungen gebildet werden, welche den Transport des Fl}ssiggases durch Treibstoffleitungen, Vergaser, Einspritzpumpen, Einspritzd}sen und Verdampfer beeintr{chtigen kωnnen und Ablagerungen in diesen Einrichtungen verursachen kωnnen. Es ist bekannt, daß man diesem Problem bei fl}ssigen }blichen Mineralωltreibstoffen durch Zusatz von Additiven begegnen kann, wozu insbesondere Oxidationsstabilisatoren, wie langkettige Fettamine, und Dispergatoren, namentlich oberfl{chenaktive Mittel, welche eine Stabilisierung der unlωslichen Anteile bewirken, eingesetzt werden.

So ist aus der DE-PS 33 01 840 bereits ein Additiv f}r fl}ssige Kohlenwasserstoffbrennstoffe bekannt, welches einen Alkohol mit nicht mehr als 4 Kohlenstoffatomen, einen aliphatischen Ester mit nicht mehr als 6 Kohlenstoffatomen, einen aromatischen Kohlenwasserstoff, ein halogeniertes Alken mit 3 oder weniger Kohlenstoffatomen in der Alkenkette, einen aliphatischen Kohlenwasserstoff mit einem 50%-Siedepunkt zwischen 115° und 182° C und eine hydroxysubstituierte, unges{ttigte S{ure mit 16 bis 24 Kohlenstoffatomen enth{lt. Dieses Additiv kann insbesondere f}r Benzin und Dieselωl zur Verbesserung der Brenneffizienz und f}r eine saubere Verbrennung eingesetzt werden.

Das von den Raffinerien erh{ltliche Fl}ssiggas enth{lt geringe Anteile an unges{ttigten Verbindungen, die als Folge von Polymerisations- und Oxidationsreaktionen harzartige, lackartige und auch saure Substanzen bilden, welche sich in dem gesamten Fl}ssiggassystem ablagern und Korrosionen verursachen kωnnen. Insbesondere sammeln sich diese Substanzgemische im Verdampfersystem des Fl}ssiggas-Verbrennungsmotors an und werden dort aufgrund der hohen Temperaturen und einer ausreichend langen Verweilzeit verfestigt und in Form von festen, schlecht zu entfernenden Bel{gen abgeschieden. Dar}ber hinaus steigt die Motorverschmutzung durch das gealterte Fl}ssiggas im Bereich des Ansaugsystems, was auch eine ung}nstige Beeinflussung der Abgaszusammensetzung im Hinblick auf Kohlenwasserstoffe und Kohlenmonoxid zur Folge hat.

F}r Fl}ssiggas mit seiner relativ niedrigen Temperatur, die beim Verdampfen bis zu -50°C erreichen kann, haben sich die f}r die normalen, bei Umgebungsbedin gungen fl}ssigen Treibstoffe eingesetzten Additive als nicht geeignet erwiesen, indem sie aufgrund ihrer zu geringen Fl}chtigkeit nicht mit dem Fl}ssiggas verdampfen und sich in dem Treibstoffbeh{lter ansammeln.

Aus der US-A-2 641 539 ist ein Verfahren zur Verhinderung der Verf{rbung von Brennstoffωlen mit Siedepunkten oberhalb des Benzinbereiches bekannt, welches darin besteht, eine bestimmte Additivmischung zuzusetzen, welche ein Kondensationsprodukt aus einem Benzaldehyd und einem Alkanolamin, ein Alkanolamin mit 8 bis 40 Kohlenstoffatomen pro Molek}l, ein Alkylamin mit 6 bis 20 Kohlenstoffatomen pro Molek}l und einen Metalldeaktivator enth{lt.

Die US-A-3 860 430 beschreibt filmbildende Aminemulsionen, welche ein aliphatisches filmbildendes Amin und ein Polyoxyalkylengruppen haltiges terti{res Amin als Dispergiermittel enthalten. Diese Emulsionen dienen dazu, auf den korrosiven Angriff von w{ssrigen Medien ausgesetzten Metalloberfl{chen einen Schutz}berzug auszubilden.

Die Aufgabe der vorliegenden Erfindung besteht nun darin, ein Additiv f}r Fl}ssiggas-Treibstoffe anzugeben, mit dem diese Probleme gelωst werden kωnnen, das heißt die Bildung von harzartigen oder gummiartigen Ausscheidungen bei der Lagerung des Fl}ssiggases und die Ablagerung dieser Produkte in den Treibstoffleitungen, dem Verdampfersystem, den Einspritzd}sen und den Ventilen verhindert sowie die Abgasqualit{t verbessert werden kann.

Diese Aufgabe wird nun gelωst durch das Additiv gem{ß Hauptanspruch. Die Unteranspr}che betreffen besonders bevorzugte Ausf}hrungsformen dieses Erfindungsgegenstandes.

Die Erfindung betrifft somit ein Additiv f}r Fl}ssiggas-Treibstoffe, welches gekennzeichnet ist durch einen Gehalt an
a) 30 bis 60 Vol.-% mindestens eines stickstoffhaltigen Lωsungsmittels, ausgew{hlt aus der Gruppe, die Formamidderivate, Thioformamidderivate, N-Alkylpyrrolidonderivate mit 1 oder 2 Kohlenstoffatomen im Alkylrest, Acetamidderivate, sek.-N-Alkanolamine, tert.-N-Alkanolamine mit jeweils 1 bis 4 Kohlenstoffatomen im Alkylrest und Nitroparaffine mit 1 bis 8 Kohlenstoffatomen umfaßt,
b) 30 bis 60 Vol.-% mindestens eines stickstoffhaltigen Dispergiermittels, ausgew{hlt aus der Gruppe, die Morpholin, Morpholinderivate, Thiomorpholin, Thiomorpholinderivate und Cyclohexylamin umfaßt,
c) 0,5 bis 10 Vol.-% mindestens eines stickstoffhaltigen Korrosionsschutzmittels, ausgew{hlt aus der Gruppe, die prim{re, sekund{re und terti{re Alkylamine mit 6 bis 14 Kohlenstoffatomen in den Alkylgruppen und Alkylendiamine mit 3 bis 6 Kohlenstoffatomen im Alkylenrest und
d) 0,5 bis 10 Vol.-% mindestens eines Oxidationsinhibitors, mit der Maßgabe, daß die Summe der Bestandteile 100 Vol.-% betr{gt.

Gem{ß einer bevorzugten Ausf}hrungsform der Erfindung enth{lt das Additiv 40 bis 50 Vol.-% des stickstoffhaltigen Lωsungsmittels, 40 bis 50-% des stickstoffhaltigen Dispergiermittels, 1 bis 5 Vol.-% des stickstoffhaltigen Korrosionsschutzmittels und 1 bis 5 Vol.-% des Oxidationsinhibitors.

Mit Vorteil verwendet man als stickstoffhaltiges Lωsungsmittel a) bzw. als stickstoffhaltiges Dispergiermittel b) ein Material mit einem Molekulargewicht von maximal 120, weil hierdurch sichergestellt wird, daß sich diese Bestandteile nicht beim Verdampfen des Fl}ssiggases aus dem Fl}ssiggasbeh{lter in diesem Beh{lter ansammeln. Das stickstoffhaltige Korrosionsschutzmittel c) und der Oxidationsinhibitor d) besitzen im allgemeinen hωhere Siedepunkte, sind jedoch in dem Additiv und namentlich in dem Fl}ssiggas in derart geringen Mengen enthalten, daß sie von dem Fl}ssiggas mitgerissen werden und sich ebenfalls nicht ansammeln.

Das erfindungsgem{ße Additiv kann neben den wesentlichen Bestandteilen a) bis d) gegebenenfalls noch zus{tzliche Bestandteile enthalten, wie Farbstoffe, Geruchsverbesserungsmittel und Mittel zur Inhibierung von Schwermetallen, wie beispielsweise Kupfer, und zwar in Mengen von jeweils 0,1 bis 5 Gew.-%, bezogen auf die Mischung aus den Bestandteilen a) bis d).

Das Additiv wird entweder in Form einer Mischung der wesentlichen Bestandteile oder aber in Form einer Lωsung in einem Alkanol mit 1 bis 4 Kohlenstoffatomen, bevorzugt mit einem Gehalt von 50 bis 200 Vol.-% des Alkanols, bezogen auf 100 Vol.-% der Bestandteile a) bis d), insbesondere in Form einer 1:1 Lωsung in Methanol, Ethanol, Propanol, Isopropanol und/oder Butanol eingesetzt.

Das erfindungsgem{ße Additiv wird dem Fl}ssiggas in einer Menge von 25 bis 1000 ppm, bevorzugter von 50 bis 400 ppm, als Mischung aus den Bestandteilen a) bis d) gerechnet, zugegeben.

Das Additiv nach der Erfindung enth{lt als stickstoffhaltiges Lωsungsmittel a) mindestens eine Verbindung ausgew{hlt aus der Formamidderivate, Thioformamidderivate, N-Alkyl-pyrrolidonderivate mit 1 oder 2 Kohlenstoffatomen im Alkylrest, Acetamidderivate, sek. -N-Alkanolamine und tert. -N-Alkanolamine mit jeweils 1 bis 4 Kohlenstoffatomen im Alkylrest und Nitroparaffine mit 1 bis 8 Kohlenstoffatome umfassenden Gruppe. Besonders bevorzugt verwendet man als stickstoffhaltiges Lωsungsmittel a) Methylformamid, Dimethylformamid, Ethylformamid, Diethylformamid, Methyl-ethylformamid, Ethyl-propylformamid, Methylthioformamid, Dimethylthioformamid, Ethylthioformamid, Diethylthioformamid, Methyl-ethylthioformamid, Ethyl-propylthioformamid, N-Methyl-2-pyrrolidon, N-Ethyl-2-pyrrolidon, Methylacetamid, Dimethylacetamid, Ethylacetamid, Diethylacetamid, Bis(2-hydroxyethyl)-amin, Bis(3-hydroxypropyl)-amin, Bis(4-hydroxybutyl)-amin, 2-Hydroxyethyl-3-hydroxypropylamin, Hydroxymethyl-4-hydroxybutyl-amin, 2-Hydroxyethyl-4-hydroxybutylamin, Tris(2-hydroxyethyl)-amin, Tris(3-hydroxypropyl)-amin, Tris(4-hydroxybutyl)-amin, 2-Hydroxyethyl-3-hydroxypropyl-4-hydroxybutyl-amin, Bis(2-hydroxyethyl)-3-hydroxypropyl-amin, Nitromethan, Nitroethan, Nitropropan, Nitrobutan, Nitropentan, Nitrohexan, Nitroheptan und Nitrooctan, sowie die Nitroderivate der entsprechenden Isomeren dieser Verbindungen.

Als stickstoffhaltiges Dispergiermittel b) enth{lt das beanspruchte Additiv Morpholin, Morpholinderivate, Thiomorpholin, Thiomorpholinderivate und Cyclohexylamin. Beispiele f}r Morpholinderivate sind N-Methylmorpholin, N-Ethylmorpholin, N-Propylmorpholin, N-Formylmorpholin, N-Acetylmorpholin, N-Propionylmorpholin, N-Methylthiomorpholin, N-Ethylthiomorpholin, N-Formylthiomorpholin und N-Acetylthiomorpholin. St{rker bevorzugte stickstoffhaltige Lωsungsmittel a) sind Dimethylformamid und Dimethylacetamid.

Erfindungsgem{ß besonders bevorzugt ist Morpholin.

Als stickstoffhaltiges Korrosionsschutzmittel c) enth{lt das beanspruchte Additiv prim{re, sekund{re und terti{re Alkylamine mit 6 bis 14 Kohlenstoffatomen in den Alkylgruppen und Alkylendiamine mit 3 bis 6 Kohlenstoffatomen im Alkylenrest enthalten. Besonders bevorzugt sind prim{re Alkylamine mit 12 bis 14 Kohlenstoffatomen in den Alkylresten, sowie Propylendiamin, Ethylendiamin und Hexylendiamin.

Als stickstoffhaltigen Oxidationsinhibitor d) kann das Additiv der Erfindung vorzugsweise Vertreter aus der Diphenylamin, Alkyl-diphenylaminderivate mit 3 bis 6 Kohlenstoffatomen im Alkylrest, Thiodiphenylamin, Alkylthiodiphenylaminderivate mit 3 bis 6 Kohlenstoffatomen im Alkylrest, Diaminobenzolderivate und Diaminoalkylbenzolderivate mit 3 bis 8 Kohlenstoffatomen im Alkylrest, Alkylphenolderivate, namentlich 2,4,6-Tri-tert.-butylphenol, 2,4-Di-tert.-butylphenol, 2-tert.-Butylphenol oder Mischungen davon sowie 2,4,6,-Tri-tert.-octyl-phenol, und Alkylsalicylate mit 3 bis 6 Kohlenstoffatomen im Alkylrest umfassenden Gruppe enthalten.

Das erfindungsgem{ß eingesetzte stickstoffhaltige Lωsungsmittel a) bewirkt die Lωsung der eventuell gebildeten, unlωslichen Oxidationsprodukte und verhindert deren Abscheidung auf den mit dem Fl}ssiggas in Kontakt kommenden Oberfl{chen.

Das stickstoffhaltige Dispergier- oder Netzmittel b) h{lt die eventuell vorhandenen Verunreinigungen, die nicht oder nur kolloidal lωslich sind, im Schwebezustand oder in Form einer Emulsion, beeinflußt die Oberfl{chenspannung und fωrdert die Verbrennung und bewirkt einen Dampfphasenkorrosionsschutz.

Das stickstoffhaltige Korrosionsschutzmittel c) verhindert die Korrosion der mit dem Fl}ssiggas in Ber}hrung kommenden Oberfl{chen durch Kationenaktivit{t an den Oberfl{chen sowie durch Bindung von Sauerstoff, Kohlendioxid und Feuchtigkeit und durch Neutralisation von sauren Gruppen wie beispielsweise Sulfatgruppen oder reaktiven funktionellen Gruppen.

Der Oxidationsinhibitor d) dient zur Unterdr}ckung der Polykondensation sowie der Polymerisation der im Fl}ssiggas vorhandenen Anteile mit Doppelbindung und Mehrfachdoppelbindung.

Es hat sich gezeigt, daß die erfindungsgem{ße Kombination der Wirkbestandteile a) bis d) einen synergetischen Effekt aus}bt, in dem nicht nur die Korrosion von mit dem Fl}ssiggas in Kontakt stehenden Metallteilen verhindert und die Ablagerung von harzartigen Abscheidungen im Verdampfer und an den Ventilen des Verbrennungsmotors verhindert werden, sondern daß eine unerwartet deutliche Verbesserung der Abgaszusammensetzung erreicht wird.

Das folgende Beispiel dient der weiteren Erl{uterung der Erfindung und der Belegung dieser Tatsache. Die Erfindung sei daher im folgenden n{her unter Bezugnahme auf das folgende Beispiel und die beigef}gte Zeichnung erl{utert.

In der **Zeichnung** zeigen:
**Fig. 1** die Wirkung des erfindungsgem{ßen Additivs auf den CO-Ge halt des Abgases eines mit einem Fl}ssiggas betriebenen Verbrennungsmotors
   und
**Fig. 2** die Wirkung des erfindungsgem{ßen Additivs auf den Kohlenwasserstoff-Gehalt (HC) des Abgases eines mit einem Fl}ssiggas betriebenen Verbrennungsmotors.

### Beispiel

Man bildet ein Additiv durch Vermischen der folgenden Bestandteile:
44,5 Vol.-% Dimethylformamid
47,5 Vol.-% Morpholin
4,0 Vol.-% einer Mischung von prim{ren Alkylaminen mit 12 bis 14 Kohlenstoffatomen im Alkylrest (Primene 81-R) und
4,0 Vol.-% eines Gemisches aus 75% 2,6-Di-tert.-butyl-phenol und 25% ei ner Mischung aus 2,4,6-Tri-tert.-butylphenol, 2,4-Di-tert.-butyl-phenol und 2-tert.-Butylphenol.

Diese Additivmischung wird einem handels}blichen Fl}ssiggas in einer Menge von 250 ppm zugesetzt. Mit dem in dieser Weise mit dem Additiv behandelten Fl}ssiggas wird ein Pr}fmotor in Anlehnung an die Euro-Norm CECT-02-T79 betrieben. Auch nach einem 40-st}ndigen Motorlauf lassen sich keinerlei Abscheidungen an den Oberfl{chen des Verdampfers oder an den Ventiltellern feststellen.

W{hrend des Betriebes wurde die Abggaszusammensetzung im Hinblick auf den Gehalt an Kohlenmonoxid (CO in Vol.-%) und an Kohlenwasserstoffen (HC in ppm) gemessen. Bei den Messungen wurden die \ltemperatur konstant bei 90° C und die K}hltemperatur bei einem Wert zwischen 92° und 96° C gehalten.

Die hierbei erhaltenen Ergebnisse sind in der nachfolgenden Tabelle zusammengestellt:

Eine graphische Darstellung dieser Ergebnisse ist in der Zeichnung wiedergegeben. Dabei zeigen Fig. 1 die Beeinflussung des CO-Gehaltes des Abgases durch das erfindungsgem{ße Additiv und Fig. 2 die Beeinflussung des Kohlenwasserstoffgehaltes des Abgases durch das erfindungsgem{ße Additiv.Wie zu erkennen ist, ergibt sich eine }berraschende Verbesserung der Abgaszusammensetzung bei Verwendung des erfindungsgem{ßen Additivs.

Bei weiteren Untersuchungen konnte festgestellt werden, daß nach Lagerung des additivhaltigen Fl}ssiggases im Vergleich zu dem additivfreien Fl}ssiggas bei einer Lagerung von 48 Stunden eine Tr}bung vermieden und eine Korrosion durch Kontakt mit einem Fl}ssiggas mit einem Gehalt von 0,2% Wasser mit einem pH-Wert von 5,0 verhindert wird.

## Patentansprüche

1. Additiv f}r Fl}ssiggas-Treibstoffe, **gekennzeichnet durch** einen Gehalt an
a) 30 bis 60 Vol.-% mindestens eines stickstoffhaltigen Lωsungsmittel, ausgew{hlt aus der Gruppe, die Formamidderivate, Thioformamidderivate, N-Alkylpyrrolidonderivate mit 1 oder 2 Kohlenstoffatomen im Alkylrest, Acetamidderivate, sek.-N-Alkanolamine, tert.-N-Alkanolamine mit jeweils 1 bis 4 Kohlenstoffatomen im Alkylrest und Nitroparaffine mit 1 bis 8 Kohlenstoffatomen umfaßt,
b) 30 bis 60 Vol.-% mindestens eines stickstoffhaltigen Dispergiermittels, ausgew{hlt aus der Gruppe, die Morpholin, Morpholinderivate, Thiomorpholin, Thiomorpholinderivate und Cyclohexylamin umfaßt,
c) 0,5 bis 10 Vol.-% mindestens eines stickstoffhaltigen Korrosionsschutzmittels, ausgew{hlt aus der Gruppe, die prim{re, sekund{re und terti{re Alkylamine mit 6 bis 14 Kohlenstoffatomen in den Alkylgruppen und Alkylendiamine mit 3 bis 6 Kohlenstoffatomen im Alkylenrest und
d) 0,5 bis 10 Vol.-% mindestens eines Oxidationsinhibitors, mit der Maßgabe, daß die Summe der Bestandteile 100 Vol.-% betr{gt.

2. Additiv nach Anspruch 1, **dadurch gekennzeichnet,** daß es
a) 40 bis 50 Vol.-% des stickstoffhaltigen Lωsungsmittels,
b) 40 bis 50 Vol.-% des stickstoffhaltigen Dispergiermittels,
c) 1 bis 5 Vol.-% des stickstoffhaltigen Korrosionsschutzmittels und
d) 1 bis 5 Vol.-% des Oxidationsinhibitors enth{lt.

3. Additiv nach Anspruch 1, **dadurch gekennzeichnet,** daß das stickstoffhaltige Lωsungsmittel a) ein Molekulargewicht von maximal 120 aufweist.

4. Additiv nach Anspruch 1 oder 2, **dadurch gekennzeichnet,** daß das stickstoffhaltige Dispergiermittel b) ein Molekulargewicht von maximal 120 aufweist.

5. Additiv nach Anspruch 1, **dadurch gekennzeichnet,** daß das stickstoffhaltige Lωsungsmittel a) aus der Gruppe ausgew{hlt ist, die Methylformamid, Dimethylformamid, Ethylformamid, Diethylformamid, Methylethylformamid, Ethylpropylformamid, Methylthioformamid, Dimethylthioformamid, Ethylthioformamid, Diethylthioformamid, Methyl-ethylthioformamid, Ethyl-propylthioformamid, N-Methyl-2-pyrrolidon, N-Ethyl-2-pyrrolidon, Methylacetamid, Dimethylacetamid, Ethylacetamid, Diethylacetamid, Bis(2-hydroxyethyl)-amin, Bis(3-hydroxypropyl)-amin, Bis(4-hydroxybutyl)-amin, 2-Hydroxyethyl-3-hydroxypropyl-amin, Hydroxymethyl-4-hydroxybutyl-amin, 2-Hydroxyethyl-4-hydroxybutyl-amin, Tris(2-hydroxyethyl)-amin, Tris(3-hydroxypropyl)-amin, Tris(4-hydroxybutyl)-amin, 2-Hydroxyethyl-3-hydroxypropyl-4-hydroxybutylamin, Bis(2-hydroxyethyl)-3-hydroxypropylamin, Nitromethan, Nitroethan, Nitropropan, Nitrobutan, Nitropentan, Nitrohexan, Nitroheptan und Nitrooctan, sowie die Nitroderivate der entsprechenden Isomeren dieser Verbindungen umfaßt.

6. Additiv nach mindestens einem der vorhergehenden Anspr}che, **dadurch gekennzeichnet,** daß es als Dispergiermittel b) mindestens einen Vertreter der N-Methylmorpholin, N-Ethylmorpholin, N-Propylmorpholin, N-Formylmorpholin, N-Acetylmorpholin, N-Propionylmorpholin, N-Methylthiomorpholin, N-Ethylthiomorpholin, N-Formylthiomorpholin und N-Acetylthiomorpholin umfassenden Gruppe enth{lt.

7. Additiv nach Anspruch 1, **dadurch gekennzeichnet,** daß es als stickstoffhaltiges Korrosionsschutzmittel c) mindestens ein prim{res Alkylamin mit 12 bis 14 Kohlenstoffatomen im Alkylrest, Propylendiamin, Ethylendiamin und/oder Hexylendiamin enth{lt.

8. Additiv nach mindestens einem der vorhergehenden Anspr}che, **dadurch gekennzeichnet,** daß es als Oxidationsinhibitor d) mindestens einen Vertreter aus der Diphenylamin, Alkyl-diphenylaminderivate mit 3 bis 6 Kohlenstoffatomen im Alkylrest, Thiodiphenylamin, Alkyl-thiodiphenyl-aminderivate mit 3 bis 6 Kohlenstoffatomen im Alkylrest, Diaminobenzolderivate und Diaminoalkybenzolderivate mit 3 bis 8 Kohlenstoffatomen im Alkylrest, Alkylphenolderivate, namentlich 2,4,6-Tri-tert.-butylphenol, 2,4-Di-tert.-butylphenol, 2-tert.-Butylphenol oder Mischungen davon, sowie 2,4,6,-Tri-tert.-octyl-phenol, und Alkylsalicylate mit 3 bis 6 Kohlenstoffatomen im Alkylrest umfassenden Gruppe enth{lt.

9. Additiv nach mindestens einem der vorhergehenden Anspr}che, **dadurch gekennzeichnet,** daß es als zus{tzliche Bestandteile, Farbstoffe, Geruchsverbesserungsmittel und/oder Mittel zur Inhibierung von Schwermetallen in Mengen von jeweils 0,1 bis 5 Gew.-%, bezogen auf wie Mischung aus den Bestandteilen a) bis d) enth{lt.

10. Additiv nach mindestens einem der vorhergehenden Anspr}che, **dadurch gekennzeichnet,** daß es 50 bis 200 Vol.-% eines C⁵-C⁸ Alkanols als Lωsungsmittel, bezogen auf 100 Vol.-% der Bestandteile a) bis d) enth{lt.

## Claims

1. Additive for liquefied gas fuels, **characterized by** containing
a) 30 to 60 vol.-% of at least one nitrogen-containing solvent selected from the group comprising formamide derivatives, thioformamide derivatives, N-alkyl-pyrrolidone derivatives with 1 or 2 carbon atoms in the alkyl residue, acetamide derivatives, sec.-N-alkanolamines, tert.-N-alkanolamines with 1 to 4 carbon atoms each in the alkyl residue, and nitroparaffins with 1 to 8 carbon atoms,
b) 30 to 60 vol.-% of at least one nitrogen-containing dispersing agent selected from the group comprising morpholine, morpholine derivatives, thiomorpholine, thiomorpholine derivatives, and cyclohexylamine,
c) 0.5 to 10 vol.-% of at least one nitrogen-containing corrosion inhibitor selected from the group comprising primary, secondary and tertiary alkylamines with 6 to 14 carbon atoms in the alkyl groups and alkylenediamines with 3 to 6 carbon atoms in the alkylene residue, and
d) 0.5 to 10 vol.-% of at least one oxidation inhibitor, with the condition that the sum of the constituents is 100 vol.-%.

2. The additive according to claim 1, **characterized by** containing
a) 40 to 50 vol.-% of the nitrogen-containing solvent,
b) 40 to 50 vol.-% of the nitrogen-containing dispersing agent,
c) 1 to 5 vol.-% of the nitrogen-containing corrosion inhibitor, and
d) 1 to 5 vol.-% of the oxidation inhibitor.

3. The additive according to claim 1, **characterized in that** the nitrogen-containing solvent a) has a maximum molecular weight of 120.

4. The additive according to claim 1 or 2, **characterized in that** the nitrogen-containing dispersing agent b) has a maximum molecular weight of 120.

5. The additive according to claim 1, **characterized in that** the nitrogen-containing solvent a) is selected from the group comprising methylformamide, dimethylformamide, ethylformamide, diethylformamide, methylethylformamide, ethylpropylformamide, methylthioformamide, dimethylthioformamide, ethylthioformamide, diethylthioformamide, methylethylthioformamide, ethylpropylthioformamide, N-methyl-2-pyrrolidone, N-ethyl-2-pyrrolidone, methylacetamide, dimethylacetamide, ethylacetamide, diethylacetamide, bis(2-hydroxyethyl)amine, bis(3-hydroxypropyl)amine, bis(4-hydroxybutyl)amine, 2-hydroxyethyl-3-hydroxypropylamine, hydroxymethyl-4-hydroxybutylamine, 2-hydroxyethyl-4-hydroxybutylamine, tris(2-hydroxyethyl)amine, tris(3-hydroxypropyl)amine, tris(4-hydroxybutyl)amine, 2-hydroxyethyl-3-hydroxypropyl-4-hydroxybutylamine, bis(2-hydroxyethyl)-3-hydroxypropylamine, nitromethane, nitroethane, nitropropane, nitrobutane, nitropentane, nitrohexane, nitroheptane and nitrooctane, as well as the nitro derivatives of the corresponding isomers of these compounds.

6. The additive according to at least one of the preceding claims, **characterized in that** it contains as dispersing agent b) at least one representative of the group comprising N-methylmorpholine, N-ethylmorpholine, N-propylmorpholine, N-formylmorpholine, N-acetylmorpholine, N-propionylmorpholine, N-methylthiomorpholine, N-ethylthiomorpholine, N-formylthiomorpholine, and N-acetylthiomorpholine.

7. The additive according to claim 1, **characterized in that** it contains as nitrogen-containing corrosion inhibitor c) at least one primary alkylamine with 12 to 14 carbon atoms in the alkyl radical, propylene diamine, ethylene diamine and/or hexylene diamine.

8. The additive according to at least one of the preceding claims, **characterized in that** it contains as oxidation inhibitor d) at least one representative from the group comprising diphenylamine, alkyl-diphenylaminederivatives with 3 to 6 carbon atoms in the alkyl residue, thiodiphenylamine, alkyl-thiodiphenylamine derivatives with 3 to 6 carbon atoms in the alkyl residue, diaminobenzene derivatives and diaminoalkylbenzene derivatives with 3 to 8 carbon atoms in the alkyl radical, alkylphenol derivatives, namely 2,4,6-tri-tert.-butylphenol, 2,4-di-tert.-butylphenol, 2-tert.-butylphenol or mixtures thereof, as well as 2,4,6-tri-tert.-octyl-phenol, and alkylsalicylates with 3 to 6 carbon atoms in the alkyl residue.

9. The additive according to at least one of the preceding claims, **characterized by** containing as additional constituents colorants, deodorants and/or agents to inhibit heavy metals in amounts of 0.1 to 5 wt.-% each relative to the mixture of constituents a) to d).

10. The additive according to at least one of the preceding claims, **characterized by** containing as a solvent 50 to 200 vol.-% of a C⁵-C⁸ alkanol relative to 100 vol.-% of the constituents a) to d).

## Revendications

1. Additif pour carburants à base de gaz liquéfié, caractérisé par une teneur de
a) 30 à 60 % en volume d'au moins un solvant azoté, choisi parmi les dérivés de formamide, les dérivés de thioformamide, les dérivés de N-alkylpyrrolidone comportant de 1 à 2 atomes de carbone dans le reste alkyle, les dérivés d'acétamide, les N-alcanolamines secondaires ou N-alcanolamines tertiaires à reste alkyle en C⁵Π⁸ et les nitroparaffines en C⁵Π¾,
b) 30 à 60 % en volume d'au moins un agent dispersant azoté, choisi parmi la morpholine et ses dérivés, la thiomorpholine et ses dérivés, et la cyclohexylamine,
c) 0,5 à 10 % en volume d'au moins un agent anticorrosion azoté, choisi parmi les alkylamines primaires, secondaires et tertiaires, comportant de 6 à 14 atomes de carbone dans les groupes alkyle, et les alkylènediamines comportant de 3 à 6 atomes de carbone dans le groupe alkylène, et
d) 0,5 à 10 % en volume d'au moins un anti-oxydant, avec la condition que la somme des constituants vaille 100%.

2. Additif selon la revendication 1, caractérisé en ce qu'il contient
a) 40 à 50 % en volume du solvant azoté,
b) 40 à 50 % en volume du dispersant azoté,
c) 1 à 5 % en volume de l'agent anticorrosion azoté, et
d) 1 à 5 % en volume de l'anti-oxydant.

3. Additif selon la revendication 1, caractérisé en ce que le solvant azoté a) possède une masse moléculaire de 120 au maximum.

4. Additif selon la revendication 1 ou 2, caractérisé en ce que le dispersant azoté b) possède une masse moléculaire de 120 au maximum.

5. Additif selon la revendication 1, caractérisé en ce que le solvant azoté a) est choisi dans le groupe comprenant:
méthylformamide, diméthylformamide, éthylformamide, diéthylformamide, méthyl-éthylformamide, éthyl-propylformamide, méthylthioformamide, diméthylthioformamide, éthylthioformamide, diéthylthioformamide, méthyl-éthylthioformamide, éthylpropylthioformamide, N-méthyl-2-pyrrolidone, N-éthyl-2-pyrrolidone, méthylacétamide, diméthylacétamide, éthylacétamide, diéthylacétamide, bis(2-hydroxyéthyl)amine, bis(3-hydroxypropyl)amine, bis(4-hydroxybutyl)amine, 2-hydroxyéthyl-3-hydroxypropyl-amine, hydroxyméthyl-4-hydroxybutyl-amine, 2-hydroxyéthyl-4-hydroxybutyl-amine, tris(2-hydroxyéthyl)amine, tris(3-hydroxypropyl)amine, tris(4-hydroxybutyl)amine, 2-hydroxyéthyl-3-hydroxypropyl-4-hydroxybutyl-amine, bis(2-hydroxyéthyl)-3-hydroxypropyl-amine, nitrométhane, nitroéthane, nitropropane, nitrobutane, nitropentane, nitrohexane, nitroheptane et nitrooctane, ainsi que les dérivés nitrés des isomères correspondants de ces composés.

6. Additif selon au moins une des revendications précédentes, caractérisé en ce qu'il contient, comme dispersant b), au moins un composé choisi parmi N-méthylmorpholine, N-éthylmorpholine, N-propylmorpholine, N-formylmorpholine, N-acétylmorpholine, N-propionylmorpholine, N-méthylthiomorpholine, N-éthylthiomorpholine, N-formylthiomorpholine et N-acétylthiomorpholine.

7. Additif selon la revendication 1, caractérisé en ce qu'il contient, comme agent anticorrosion c), au moins une amine primaire comportant de 12 à 14 atomes de carbone dans le reste alkyle, de la propylènediamine, de l'éthylènediamine et/ou de l'hexylènediamine.

8. Additif selon au moins une des revendications précédentes, caractérisé en ce qu'il contient, comme anti-oxydant d), au moins un composé choisi parmi diphénylamine, dérivés d'alkyl-diphénylamine comportant de 3 à 6 atomes de carbone dans le reste alkyle, thiodiphénylamine, dérivés d'alkyl-thiodiphénylamine comportant de 3 à 6 atomes de carbone dans le reste alkyle, dérivés de diaminobenzène et dérivés de diaminoalkylbenzène comportant de 3 à 8 atomes de carbone dans le reste alkyle, dérivés d'alkylphénol, à savoir 2,4,6-tri-tert-butylphénol, 2,4,-di-tert-butylphénol, 2-tert-butylphénol ou leurs mélanges, ainsi que 2,4,6-tri-tert-octylphénol, et alkylsalicylates comportant de 3 à 6 atomes de carbone dans le reste alkyle.

9. Additif selon au moins une des revendications précédentes, caractérisé en ce qu'il contient, comme constituants supplémentaires, des colorants, des correcteurs d'odeur et/ou des inhibiteurs de métaux lourds, à raison de 0,1 à 5 % en poids par rapport au mélange des constituants a) à d).

10. Additif selon au moins une des revendications précédentes, caractérisé en ce qu'il contient, comme solvant, de 50 à 200 % en volume d'un alcanol en C⁵Π⁸, par rapport à 100 % en volume de constituants a) à d).
